# EUROPÄISCHE PATENTSCHRIFT

(11) **EP 2 664 575 B1**
(45) Veröffentlichungstag und Bekanntmachung des Hinweises auf die Patenterteilung: **09.03.2016**
(21) Anmeldenummer: 13002362.5
(22) Anmeldetag: 03.05.2013
(51) Int. Cl.: B66C 1/42, B66C 1/44

(54) **Brammenzange zum Greifen einer Bramme und Verfahren zum Anpassen einer Brammenzange**
Ingot tongs for gripping an ingot and method for adjusting ingot tongs
Tenaille à brames pour saisir une brame et procédé d'ajustement d'une tenaille à brames

(30) Priorität: 14.05.2012 DE 102012009501; 13.09.2012 DE 102012018079; 26.10.2012 DE 102012020991
(43) Veröffentlichungstag der Anmeldung: 20.11.2013
(73) Patentinhaber: INDUKRAN GmbH, 56626 Andernach (DE)
(72) Erfinder: Geisen, Berthold, 56581 Kurtscheid (DE)
(74) Vertreter: Bittner, Bernhard

(56) Entgegenhaltungen:
- WO-A1-2011/008091
- WO-A2-2008/063055
- GB-A- 1 241 818
- US-A- 4 736 971
- US-A1- 2012 098 285

## Beschreibung

Die Erfindung betrifft einerseits eine Brammenzange zum Greifen einer Bramme, nach dem Oberbegriff des Anspruches 1.

Die Erfindung betrifft andererseits ein Verfahren zum Anpassen einer Brammenzange während des Greifens einer konischen oder einer ½-konischen Bramme an deren nicht parallel zueinander verlaufenden Greifseitenflächen, bei welchem zwei mit jeweils zwei Greifpratzen ausgerüstete Greifeinrichtungen jeweils in Greifrichtung zueinander zu bewegt werden, um mit den Greifpratzen eine zwischen den zwei Greifeinrichtungen befindliche Bramme beidseits einer Längsvertikalebene eines Brammenaufnahmebereichs zu greifen.

Gattungsgemäße Brammenzangen sind aus dem Stand der Technik für den Transport von Brammen sehr gut bekannt. Der Transport dieser Brammen mit verschiedenen Längen, Dicken und/oder Breiten erfolgt in der Stahlindustrie aufgrund der hohen Temperaturen der gerade gefertigten Brammen bis zu ca. 600° C mittels mechanisch arbeitender Brammenzangen, welche in der Regel zwei Stück parallel arbeitende Zangenpaare aufweisen, die über Hebelwirkungen eines Scherengestells eine erforderliche Anpresskraft zum Greifen dieser Brammen erzeugen. Hierbei werden die zwei Zangenpaare meist über eine Seilanordnung einer Seilrollentraverse und dem Scherengestell derart angesteuert, dass die in einen Brammenaufnahmebereich der Brammenzange platzierte Bramme beidseits mithilfe von Greifpratzen gegriffen werden kann.

Insbesondere produktionstechnisch bedingt werden die Brammen heutzutage nicht mehr als rechteckiger Riegel mit im Wesentlichen parallel zueinander verlaufenden Seitenflächen hergestellt sondern immer öfter mit ungleicher Breite, insbesondere konisch oder ½-konisch, um diese Brammen konstruktiv einfacher aus entsprechenden Kokillen oder dergleichen ausformen zu können.

Aus der Druckschrift US 4736971 A ist eine Walzblockzange zum Greifen eines Walzblockes bekannt. Dabei sind zwei sich in Bezug auf eine Längsvertikalebene parallel gegenüber liegende und in Greifrichtung aufeinander zu bewegbare Greifeinrichtungen beschrieben, mittels welchen ein Walzblock beidseitig der Längsvertikalebene greifbar ist. An den Greifeinrichtungen sind gelenkig entlang einer Kurvenbahn um eine horizontale Drehachse verschiebbare Nocken angeordnet. Diese werden mit Federn gestützt, sodass sich beim Greifen unterschiedliche Abstände einstellen können.

US 2012/098285 A1 offenbart eine weitere Vorrichtung zum Greifen und Anheben von Objekten mit Kontaktelementen. Durch die Beabstandung von Kontaktelementen ist es nicht nur möglich, gerade, sondern auch rundliche Elemente zu greifen.

GB 1241818 A offenbart eine Sicherheitseinrichtung für eine Greifzange, die aus untergreifenden Armen besteht. Diese untergreifenden Arme sind dafür gedacht, einen von der Greifzange gegriffenen Gegenstand aufzufangen, wenn dieser rutschen sollte.

Die Druckschrift WO 2008/063955 A2 offenbart ebenfalls eine Haltezange mit untergreifenden Armen.

Die Druckschrift WO 2011/008091 A1 offenbart eine Greifzange, um Objekte rotierbar zu halten. Es gibt Greifnocken oder Greifpratzen, die in jeder Greifeinrichtung symmetrisch um eine Rotationsachse angeordnet sind.

Es ist Aufgabe vorliegender Erfindung, gattungsgemäße Brammenzangen derart weiterzuentwickeln, dass selbst asymmetrisch geformte Brammen wesentlich betriebssicherer gegriffen und transportiert werden können.

Die Aufgabe der Erfindung wird von einer Brammenzange zum Greifen einer Bramme mit einer Greifzangenvorrichtung umfassend mindestens zwei sich in Bezug auf eine Längsvertikalebene eines Brammenaufnahmebereichs parallel gegenüberliegende und in Greifrichtung aufeinander zu bewegbare Greifeinrichtungen gelöst, mittels welchen eine in dem Brammenaufnahmebereich angeordnete Bramme beidseits der Längsvertikalebene greifbar ist, und bei welcher jede der Greifeinrichtungen mindestens zwei entlang der Längsvertikalebene voneinander beabstandete Greifpratzen zum Greifen der Bramme umfasst, wobei sich die Brammenzange dadurch auszeichnet, dass die Greifpratzen mindestens einer der Greifeinrichtungen derart wechselseitig miteinander wirkverbunden an dieser Greifeinrichtung angeordnet sind, und dass bei ungleich auf die Greifpratzen quer zur Längsvertikalebene wirkenden Greifkräfte wenigstens eine der Greifpratzen gegenüber der anderen der Greifpratze in ihrer Lage veränderbar ist, wobei die Greifpratzen zumindest einer der Greifeinrichtungen in oder entlang einer gemeinsamen Horizontalebene verschieblich gelagert gegenüber dieser Greifeinrichtung angeordnet sind.

Erfindungsgemäß sind insbesondere die Greifeinrichtungen der vorliegenden Greifzangenvorrichtung problemlos an konische bzw. ½-konische Brammen anpassbar, sodass derartige Brammen mit vorliegender Brammenzange besonders betriebssicher gegriffen und transportiert werden können.

Vorteilhafter Weise kann hierdurch etwa bei Erreichen oder Überschreiten von auf einem dieser Greifpratzenelemente wirkenden Greifkräften beim Greifen der Bramme das andere der Greifpratzenelemente in seiner Lage gegenüber der Greifeinrichtung verschoben werden, so dass idealerweise alle Greifpratzenelemente in etwa gleichzeitig an der zu greifenden Bramme anliegen können. Hierdurch kann selbst eine unsymmetrische Bramme besonders betriebssicher gegriffen werden, wodurch sich auch die Arbeitssicherheit für die im Bereich der Brammenzange arbeitenden Personen erheblich erhöht.

Insofern zeichnet sich die vorliegende Greifzangenvorrichtung durch eine Ausgleichseinrichtung zum gleichmäßigen Anlegen der Greifpratzen von wenigstens einer der Greifeinrichtungen an die konische Bramme aus.

Der Begriff "Greifeinrichtung" beschreibt im Sinne vorliegender Erfindung jeweils ein Zangenbauteil der Greifzangenvorrichtung, welches zangenartig auf die Bramme zu bewegt werden kann, um die Bramme mit der Greifzangenvorrichtung zu greifen. Hierzu ist jeweils eine Greifeinrichtung seitlich neben der Bramme platziert. Der direkte Kontakt mit der Bramme erfolgt jedoch im Sinne der Erfindung lediglich durch die Greifpratzen.

Vorteilhafterweise sind die voneinander beabstandeten Greifpratzen mindestens einer der Greifeinrichtungen quer zur Längsvertikalebene verschieblich an dieser Greifeinrichtung angeordnet. Somit können die einzelnen Greifpratzen vorteilhaft relativ verlagerbar gegenüber deren Greifeinrichtungen insbesondere auf eine Brammenseite einer zu greifenden Bramme zu bewegt werden.

An dieser Stelle sei darauf hingewiesen, dass bevorzugt alle Greifeinrichtungen mit derartig vorteilhaft verlagerbaren Greifpratzen ausgestattet sind.

Die Aufgabe vorliegender Erfindung wird auch von einem Verfahren zum Anpassen einer Brammenzange während des Greifens einer konischen oder einer ½-konischen Bramme an deren nicht parallel zueinander verlaufenden Greifseitenflächen gelöst, bei welchem zwei mit jeweils wenigstens zwei Greifpratzen ausgerüstete Greifeinrichtungen jeweils in Greifrichtung aufeinander zu bewegt werden, um mit den Greifpratzen eine zwischen den zwei Greifeinrichtungen befindliche Bramme beidseits einer Längsvertikalebene eines Brammenaufnahmebereichs zu greifen, wobei sich das Verfahren erfindungsgemäß dadurch auszeichnet, dass die zwei Greifpratzen zumindest entlang der Greifrichtung verschieblich an der diesbezüglichen Greifeinrichtung angeordnet sind.

Des Weiteren sieht eine bevorzugte Ausführungsvariante vor, dass die voneinander beabstandeten Greifpratzen mindestens einer der Greifeinrichtungen jeweils entlang einer Kurvenbahn verschieblich an dieser Greifeinrichtung angeordnet sind. Sind die voneinander beabstandeten Greifpratzen entlang einer Kurvenbahn verschieblich an der Greifeinrichtung angeordnet, ist eine besonders vorteilhafte drehbewegliche Lagerung dieser Greifpratzen an der jeweiligen Greifeinrichtung konstruktiv einfach möglich.

Eine besonders gute Anpassung an konische Brammen kann darüber hinaus erzielt werden, wenn die Greifpratzen mindestens einer der Greifeinrichtungen mehrfach drehbeweglich gegenüber dieser Greifeinrichtung gelagert sind.

Konstruktiv außerordentlich einfach kann die vorliegende Greifzangenvorrichtung realisiert werden, wenn die Greifpratzen mindestens einer der Greifeinrichtungen mittels eines Schwingenelements oder mittels mehrerer Schwingenelemente an einem Traversenteil dieser Greifeinrichtung drehbar gelagert sind. Solche Schwingenelemente bieten eine konstruktiv einfache Lösung, die extrem hohen Greifkräfte zwischen den Greifpratzen und dem Traversenteil übertragen zu können.

Hierbei können zwei voneinander beabstandete Greifpratzen einer Greifeinrichtung mittels eines einzigen Schwingenelements starr miteinander verbunden sein, wobei dieses Schwingenelement mittels einer Lagerachse an dem Traversenteil der Greifeinrichtung drehbar bzw. schwingbar gelagert angeordnet ist. Vorzugsweise sind die Greifpratzen ebenfalls drehbar an diesem einzigen Schwingenelement drehbar gelagert, so dass eine verbesserte Anpassung und damit Ergreifung einer Bramme erzielt werden kann.

Bevorzugt wird jedoch eine Anordnung, bei welcher die zwei voneinander beabstandeten Greifpratzen einer Greifeinrichtung mittels gelenkig untereinander verbundener Getriebeglieder gelenkig miteinander wirkverbunden sind, da hierdurch die Greifpratzen der Greifeinrichtung insbesondere hinsichtlich ihrer Lagen exakter angesprochen und an die Kontur der jeweiligen Bramme angepasst werden können.

Insofern sieht eine weitere bevorzugte Ausführungsvariante auch vor, dass die Greifpratzen mindestens einer der Greifeinrichtungen mittels gelenkig miteinander verbundener Getriebeglieder gelenkig miteinander verbunden sind.

Es versteht sich, dass die Greifpratzen auf unterschiedlichste Weisen, beispielsweise hydraulisch oder pneumatisch, miteinander wirkverbunden werden können, dass sie eine gegenseitige Lageveränderung bedingen können. Eine konstruktiv besonders robuste Ausführungsvariante sieht jedoch vor, dass wenigstens zwei die Greifpratzen tragende Schwingenelemente mindestens einer der Greifeinrichtungen mittels eines relativ zu dieser Greifeinrichtung verlagerbaren Hebelarmelements gelenkig miteinander verbunden sind. Speziell diese mechanische Verbindungsvariante zeichnet sich um Umgang mit den doch recht heißen Brammen als weniger störanfällig und damit vorteilhaft aus.

Bevorzugt ist die mechanische Verbindung zwischen den beiden Greifpratzen bzw. den diesbezüglichen Schwingenelementen derart ausgelegt, dass das Hebelarmelement als Druckstabelement oder als Zugstabelement ausgestaltet werden kann.

Vorzugsweise sind die Greifpratzen zumindest einer der Greifeinrichtungen in einer gemeinsamen Horizontalebene verschieblich gelagert gegenüber dieser Greifeinrichtung angeordnet, wodurch die Lagerung dieser Greifpratzen an den diesbezüglichen Greifeinrichtungen relativ einfach gehalten werden kann.

Es ist denkbar, dass die beiden Greifpratzen jeweils auch in parallel oder windschief zueinander verlaufenden Horizontalebenen verschieblich gelagert sein können. Hierbei werden die Drehlagerungen und das Traversenteil der Greifeinrichtung jedoch mit zusätzlichen Kräften belastet, was jedoch vermieden werden kann, wenn die Greifpratzen bevorzugt in einer gemeinsamen Horizontalebene verschieblich gelagert sind.

Des Weiteren ist es vorteilhaft, wenn die Schwingenelemente jeweils an einer Schwingendrehachse eines Schwingenelementelagers an einem Traversenteil einer Greifeinrichtung drehbeweglich gelagert sind, die Greifpratzen jeweils an einer Greifpratzendrehachse eines Greifpratzenlagers an dem jeweiligen Schwingenelement drehbeweglich gelagert sind und ein Hebelarmelement jeweils an einer Hebelarmelementedrehachse eines Hebelarmelementelagers an den Schwingenelementen drehbeweglich gelagert sind, wobei das Greifpratzenlager und das Hebelarmelementelager in unterschiedlichen Abständen von dem Schwingenelementelager entfernt an der jeweiligen Greifeinrichtung angeordnet sind. Durch eine derartige Anordnung können insbesondere die auf das Hebelarmelement wirkenden Druckkräfte reduziert werden.

Zudem können die Greifpratzen in einer Horizontalebene konstruktiv einfach auf die vorliegende Längsvertikalebene zu oder von dieser Längsvertikalebene weg bewegt werden, wenn die Schwingenelementedrehachse, die Greifpratzendrehachse und die Hebelarmelementedrehachse parallel zueinander verlaufend angeordnet sind.

Die Greiffähigkeit der vorliegenden Brammenzange kann darüber hinaus weiter wesentlich verbessert werden, wenn die Greifeinrichtungen jeweils an einer Gehäuseeinheit der Greifzangenvorrichtung angelenkt angeordnet sind, wobei zwischen der Gehäuseeinheit und den Greifeinrichtungen jeweils ein Parallellenker-Schwenkmechanismus mit mindestens vier Parallellenkereinheiten angeordnet ist.

Hierdurch ist es baulich sehr einfach möglich, die mindestens zwei Greifeinrichtungen während des Greifens einer Bramme im Wesentlichen horizontal zu halten, wodurch das Greifergebnis nochmals verbessert werden kann.

Der konstruktive Aufbau vorliegender Brammenzange kann in diesem Zusammenhang weiter vorteilhaft reduziert werden, wenn jeweils ein Parallellenkerelement der Parallellenkereinheiten ein Scherenarmelement einer Scherengestelleinheit der Brammenzange umfasst.

Weitere Vorteile, Ziele und Eigenschaften vorliegender Erfindung werden anhand anliegender Zeichnung und nachfolgender Beschreibung erläutert, in welchen beispielhaft eine Brammenzange umfassend eine Greifzangen vorrichtung mit an Greifeinrichtungen wechselseitig miteinander wirkverbundenen Greifpratzen dargestellt und beschrieben ist. In der Zeichnung zeigen:
- Figur 1: schematisch eine Vorderansicht einer Brammenzange mit einer geschlossenen Greifzangenvorrichtung, bei welcher Greifpratzen mindestens einer Greifeinrichtung derart wechselseitig miteinander wirkverbunden an dieser Greifeinrichtung angeordnet sind, dass bei ungleich auf die Greifpratzen quer zu einer Längsvertikalebene wirkende Greifkräfte wenigstens eine der Greifpratzen gegenüber der anderen der Greifpratze in ihrer Lage veränderbar ist;
- Figur 2: schematisch eine Seitenansicht der Brammenzange aus der Figur 1;
- Figur 3: schematisch eine Aufsicht auf die Greifeinrichtungen der geschlossenen Greifzangenvorrichtung der Brammenzange aus den Figuren 1 und 2 entlang der Schnittlinie A-A;
- Figur 4: schematisch eine Unteransicht der geschlossenen Greifzangenvorrichtung der Brammenzange aus den Figuren 1 bis 3;
- Figur 5: schematisch eine weitere Vorderansicht der Brammenzange aus den Figuren 1 bis 4 mit einer geöffneten Greifzangenvorrichtung;
- Figur 6: schematisch eine Unteransicht der geöffneten Greifzangenvorrichtung der Brammenzange aus den Figuren 1 bis 5;
- Figur 7: schematisch eine prinzipielle Funktionsansicht der Greifzangenvorrichtung der Brammenzange aus den Figuren 1 bis 6 im Zusammenspiel mit einer konischen Bramme;
- Figur 8: schematisch eine Detailansicht einer Parallellenkereinheit eines ParallellenkerSchwenkmechanismus zum Anlenken der Greifeinrichtungen der Greifvorrichtung der Brammenzange aus den Figuren 1 bis 7; und
- Figur 9: schematisch eine Ansicht einer möglichen alternativen Ausgleichseinheit mit einem einzigen Schwingenelement an einer der Greifeinrichtungen der Greifzangenvorrichtung der Brammenzange aus den Figuren 1 bis 8.
- Fig. 10 a-c: Vorderansichten der Brammenzange und Draufsichten der Greifeinrichtungen der Greifzangenvorrichtung der Brammenzange in verschiedenen Öffnungs- bzw. Schließstellungen.

Die in den Figuren 1 bis gezeigte Brammenzange 1 zum Greifen einer Bramme 2 (siehe insbesondere Figur 7) umfasst eine Greifzangenvorrichtung 3, eine Scherengestelleinheit 4 sowie eine Seilrollentraverseneinheit 5.

Die Greifzangenvorrichtung 3 weist eine Gehäuseeinheit 10 auf, an welcher mittels eines Parallellenker-Schwenkmechanismus 11 eine erste Greifeinrichtung 12 und eine zweite Greifeinrichtung 13 angelenkt angeordnet sind.

Der Parallellenker-Schwenkmechanismus 11 umfasst in diesem Ausführungsbeispiel vier Parallellenkereinheiten 14, 15, 16 und 17 (siehe insbesondere Figur 4). Jede der vier Parallellenkereinheiten 14, 15, 16 und 17 zeichnet sich durch ein gerade ausgestaltetes Parallellenkerelement 18 und ein gebogenes Parallellenkerelement 19 aus, wobei konstruktiv äußerst vorteilhaft das gebogen ausgestaltete Parallellenkerelement 19 jeweils durch ein unteres Scherenarmelement 20 bzw. eine unteres Scherenarmelement 21 der Scherengestelleinheit 4 ausgestaltet ist.

Die unteren Scherenarmelemente 20 und 21 sind an der Gehäuseeinheit 10 drehbeweglich gelagert. Mit den unteren Scherenarmelementen 20 und 21 korrespondierende obere Scherenarmelemente 22 und 23 sind gelenkig und drehbeweglich an einer Seilrollenlängstraverse 24 der Seilrollentraverseneinheit 5 angeordnet.

Die unteren Scherenarmelemente 20 und 21 sind über untere Drehgelenkstellen 25 (nur exemplarisch beziffert) mit der Gehäuseeinheit 10 und die oberen Scherenelemente 22 und 23 sind über eine obere Drehgelenkstelle 26 mit der Seilrollentraverseneinheit 5 verbunden.

Die gerade ausgestalteten Parallellenkerelemente 18 sind an weiteren Drehgelenkstellen 27 an der Gehäuseeinheit 10 angelenkt.

An den Greifeinrichtungen 12 bzw. 13 sind die gerade ausgestalteten Parallellenkerelemente 18 durch entsprechende greifeinrichtungsseitige Gelenkstellen 28 (nur exemplarisch beziffert) und die gebogen ausgestalteten Parallellenkerelemente 19 durch entsprechende andere greifeinrichtungsseitige Gelenkstellen 29 (nur exemplarisch beziffert) an der jeweiligen Greifeinrichtung 12 bzw. 13 gelagert.

Die jeweiligen unteren Scherenarmelemente 20 und 21 sind an Gelenkstellen 30 und 31 mit den jeweiligen oberen Scherenarmelementen 22 und 23 gelenkig miteinander verbunden.

Dem der Brammenzange 1 zugrunde liegende Betätigungsmechanismus hinsichtlich der Seilrollentraverseneinheit 5 in Kombination mit der Scherengestelleinheit 4 ist im Wesentlichen aus dem Stand der Technik bekannt, sodass vorliegend nur insofern darauf eingegangen wird, dass die Greifzangenvorrichtung 3 mithilfe von über Seilrollenelementen 40 und 45 geführte hier nicht dargestellte Seile auf die Seilrollentraverseneinheit 5 relativ zu bewegt bzw. von ihr weg bewegt werden kann; und zwar gemäß der Hub-Senkrichtungen 46 entlang einer Längsvertikalebene 50 eines Brammenaufnahmebereichs 51 der Brammenzange 1.

Gemäß der Darstellung nach der Figur 1 ist die Brammenzange 1 mit einer gestreckten Scherengestelleinheit 4 und insofern mit einer geschlossenen Greifzangenvorrichtung 3 dargestellt.

Somit wurden die erste Greifeinrichtung 12 auf der ersten Seite 52 der Längsvertikalebene 50 in Greifrichtung 53 und die zweite Greifeinrichtung 13 auf der zweiten Seite 54 der Längsvertikalebene 50 in Greifrichtung 55 bewegt, wobei beide Greifeinrichtungen 12 und 13 aufgrund des vorliegenden Parallellenker-Schwenkmechanismus 11 vorteilhafterweise ständig entlang einer gemeinsamen Horizontalgreifebene 56 bewegt worden sind.

Die zwei Greifeinrichtungen 12, 13 sind hierbei parallel zueinander angeordnet und verlaufen hinsichtlich ihrer Längserstreckungen 57 (nur exemplarisch eingezeichnet) beim Greifen der Bramme 2 stets parallel zu der Längsvertikalebene 50.

Jede der beiden Greifeinrichtungen 12, 13 umfasst jeweils zwei Greifpratzen 60 und 61 bzw. 62 und 63, mittels welchen der direkte Kontakt zwischen der Greifzangenvorrichtung 3 und der Bramme 2 hergestellt wird.

Erfindungsgemäß sind die Greifpratzen 60 und 61 der ersten Greifeinrichtung 12 bzw. die Greifpratzen 62 und 63 der zweiten Greifeinrichtung 13 jeweils derart wechselseitig miteinander wirkverbunden an der jeweiligen Greifeinrichtung 12 bzw. 13 angeordnet, dass bei ungleich auf die Greifpratzen 60, 61, 62 oder 63 quer zur Längsvertikalebene 50 wirkenden Greifkräften 64 bzw. 65 hinsichtlich der Greifpratzen 61 bzw. 63 einer Lagerveränderung gemäß der Pfeile 66 bzw. 67 bewirkt wird, sodass sich die beiden Greifpratzen 61 bzw. 63 an die Brammenseitenflächen 68 bzw. 69 anlegen.

Insofern sind die voneinander beabstandeten Greifpratzen 60, 61, 62, 63 der beiden Greifeinrichtungen 12 bzw. 13 quer zur Längsvertikalebene 50 verschieblich an der jeweiligen Greifeinrichtung 12 bzw. 13 gelagert.

Damit die jeweiligen Greifpratzen 60 und 61 bzw. 62 und 63 miteinander kommunizieren können, sind sie nicht nur über ein jeweiliges Traversenteil 70 bzw. 71 miteinander verbunden, sondern darüber hinaus noch mittels gelenkig untereinander verbundener Getriebeglieder 72 (hier nur exemplarisch beziffert) gelenkig miteinander wirkverbunden.

Diese gelenkig miteinander verbundenen Getriebeglieder 72 umfassen in diesem Ausführungsbeispiel ein erstes Schwingenelement 73, ein zweites Schwingenelement 74 und ein Hebelarmelement 75a. Insofern sind die Greifpratzen 60 bis 63 der Greifeinrichtungen 12 bzw. 13 mehrfach drehbeweglich gegenüber diesen Greifeinrichtungen 12 bzw. 13 gelagert.

Dies ist vorliegend insbesondere dadurch erreicht, dass die Schwingenelemente 73 bzw. 74 jeweils an einer Schwingendrehachse 76a (hier nur exemplarisch beziffert) eines Schwingenelementelagers 77a (hier nur exemplarisch beziffert) an dem jeweiligen Traversenteil 70 bzw. 71 drehbeweglich gelagert sind, die Greifpratzen 60, 61, 62, 63 jeweils an einer Greifpratzendrehachse 78 (hier nur exemplarisch beziffert) eines Greifpratzenlagers 79 (hier nur exemplarisch beziffert) an dem jeweiligen Schwingenelement 73 bzw. 74 drehbeweglich gelagert sind, und das Hebelarmelement 75a jeweils an einer Hebelarmelementedrehachse 80 (hier nur exemplarisch beziffert) eines Hebelarmelementelagers 81a (nur exemplarisch beziffert) an den Schwingenelementen 73 bzw. 74 drehbeweglich gelagert ist.

Hierbei ist das Greifpratzenlager 79 und das Hebelarmelementelager 81 in unterschiedlichen Abständen von dem Schwingenelementelager 77a entfernt an der jeweiligen Greifeinrichtung 12 bzw. 13 angeordnet, wodurch vorteilhafte Hebelverhältnisse und die Funktion der Hebelarmelemente 75a als Druckstabelemente 75a geschaffen sind.

Die Schwingenelementedrehachse 76, die Greifpratzendrehachse 78 und die Hebelarmelementedrehachse 80 sind nicht nur untereinander parallel verlaufend angeordnet sondern darüber hinaus auch parallel verlaufend zu der Längsvertikalebene 50.

Durch die hier beschriebene Anordnung mit ihren Getriebegliedern 72, welche untereinander gelenkig angeordnet sind, gelingt es auf baulich einfache Weise eine Ausgleichseinrichtung (nicht zusätzlich beziffert) an der vorliegenden Brammenzange 1 zu schaffen, mittels welcher vorteilhafterweise die unsymmetrische Gestalt der vorliegenden Bramme 2 beim Greifen dieser ausgeglichen werden kann.

Wie insbesondere aus der Darstellung gemäß der Figur 3 ersichtlich ist, sind die Greifpratzen 60, 61, 62 und 63 jeweils entlang einer Kurvenbahn 82 (hier nur explizit gezeigt und beziffert) verschieblich gegenüber der jeweiligen Greifeinrichtung 12 bzw. 13 an dieser angeordnet.

Diese Kurvenbahn 82 erstreckt sich in der Horizontalbereichsebene 56 oder zumindest parallel hierzu, sodass die jeweilige Greifpratze 60, 61, 62 bzw. 63 gemäß der Pfeilrichtungen 66 bzw. 67 auf die jeweilige Brammenseitenfläche 68 bzw. 69 zu bewegt werden kann.

Nach den Darstellungen gemäß den Figuren 1 bis 4 und 7 ist die vorliegende Brammenzange 1 in einem geschlossenen Betriebszustand 85 gezeigt, während sie hinsichtlich der Darstellungen gemäß der Figuren 5 und 6 in einem geöffneten Betriebszustand 86 dargestellt ist.

Hinsichtlich der nach der Darstellung der Figur 8 detailliert gezeigten dritten Parallellenkereinheit 16 ist gut zu erkennen, dass sowohl die beiden Drehgelenkstellen 25 und 27 als auch die greifeinrichtungsseitigen Gelenkstellen 28 und 29 während des Greifens bzw. Bewegens der zweiten Greifeinrichtung in die zweite Greifrichtung 55 jeweils in Gelenkstellenebenen 87 bzw. 88 verbleiben, welche parallel zu der Horizontalgreifebene 56 verlaufen.

Bezugnehmend auf die Darstellung gemäß der Figur 9 ist eine zusätzliche Ausführungsvariante gezeigt, bei welcher zwei Greifpratzen 60 und 61 der ersten Greifeinrichtung 12 lediglich an einem einzigen Schwingenelement 90 drehbeweglich gelagert sind, wobei das einzige Schwingenelement 90 drehbar um eine Zentraldrehachse 91 an der ersten Greifeinrichtung angeordnet ist. Hierdurch kann ein sehr einfacher Aufbau einer Ausgleichseinrichtung realisiert werden.

Die Figuren 10 a - c zeigen Vorderansichten und Aufsichten der Greifeinrichtungen der geschlossenen Greifzangenvorrichtung der Brammenzange gemäß einer weiteren Ausführungsform. Diese Ausführungsform unterscheidet sich von der in Fig. 3 dargestellten Ausführungsform darin, dass anstelle eines Druckstabelementes 75a ein Zugstabelement 75b verwendet wird. Hierfür ist die Anordnung des Hebelarmelementes an den Schwingenelementen 73 bzw. 74 unterschiedlich. Gleiche und gleichbedeutende Bauteile werden mit den gleichen Bezugszeichen versehen.

Den Darstellungen gemäß Fig. 10 a - c kann entnommen werden, dass die Schwingenelemente 73 bzw. 74 wiederum jeweils an einer Schwingendrehachse 76b (hier nur exemplarisch beziffert) eines Schwingenelementelagers 77b (hier nur exemplarisch beziffert) an dem jeweiligen Traversenteil 70 bzw. 71 drehbeweglich gelagert sind. Allerdings sind die Schwingendrehachsen 76b an dem Schwingenelementenlager 77b an einer anderen Stelle angeordnet, als die Schwingendrehachsen 76a an den Schwingenelementelagern 77a gemäß Fig. 3, denn die Schwingendrehachse 76b ist weiter außenseitig an den Schwingenelementelagern 77b platziert, so dass die Hebelarmelemente 75b als Zugstabelemente 75b und nicht als Druckstabelemente 75a, wie in Fig. 3 dargestellt, wirken. Somit sind die Hebelarmelementelager 81 b an den Schwingenelementelagern 77b weiter innenseitig im Vergleich zu den Hebelarmelementelagern 81 a gemäß der Ausführungsform nach Fig. 3 angeordnet.

Die verschiedenen Darstellungen gemäß Fig. 10a, Fig. 10b und Fig. 10c stellen die Brammenzange in verschiedenen Betriebszuständen, wie sich aus einem Vergleich der Figuren 10 a, 10b und 10c ergibt, dar.

Es versteht sich, dass es sich bei den vorstehend erläuterten Ausführungsbeispielen lediglich um Ausgestaltungen der erfindungsgemäßen Brammenzange handelt. Insofern beschränkt sich die Ausgestaltung der Erfindung nicht auf diese Ausführungsbeispiele.

Sämtliche in den Anmeldungsunterlagen offenbarten Merkmale werden als erfindungswesentlich beansprucht, sofern sie einzeln oder in Kombination nach einen der Ansprüche 1-12 gegenüber dem Stand der Technik neu sind.

### Bezugszeichenliste

- 1: Brammenzange
- 2: Bramme
- 3: Greifzangenvorrichtung
- 4: Scherengestelleinheit
- 5: Seilrollentraverseneinheit
- 10: Gehäuseeinheit
- 11: Parallellenker-Schwenkmechanismus
- 12: erste Greifeinrichtung
- 13: zweite Greifeinrichtung
- 14: erste Parallellenkereinheit
- 15: zweite Parallellenkereinheit
- 16: dritte Parallellenkereinheit
- 17: vierte Parallellenkereinheit
- 18: gerade ausgestaltetes Parallellenkerelement
- 19: gebogen ausgestaltetes Parallellenkerelement
- 20: erstes unteres Scherenarmelement
- 21: zweites unteres Scherenarmelement
- 22: erstes oberes Scherenarmelement
- 23: zweites oberes Scherenarmelement
- 24: Seilrollenlängstraverse
- 25: untere Drehgelenkstelle
- 26: obere Drehgelenkstelle
- 27: weitere Drehgelenkstellen
- 28: greifeinrichtungsseitige Gelenkstelle
- 29: andere greifeinrichtungsseitige Gelenkstelle
- 30: erste Gelenkstelle
- 31: zweite Gelenkstelle
- 40: Seilrollentraverseneinheit
- 45: greifzangenvorrichtungsseitige Seilrollen
- 46: Hub-Senk-Richtungen
- 50: Längsvertikalebene
- 51: Brammenaufnahmebereich
- 52: erste Seite
- 53: erste Greifrichtung
- 54: zweite Seite
- 55: zweite Greifrichtung
- 56: Horizontalgreifebene
- 57: Längserstreckungen
- 60: erste Greifpratze
- 61: zweite Greifpratze
- 62: dritte Greifpratze
- 63: vierte Greifpratze
- 64: Greifkräfte
- 65: Greifkräfte
- 66: erster Richtungspfeil
- 67: zweiter Richtungspfeil
- 68: erste Brammenseitenfläche
- 69: zweite Brammenseitenfläche
- 70: erstes Traversenteil
- 71: zweites Traversenteil
- 72: Getriebeglieder
- 73: erstes Schwingenelement
- 74: zweites Schwingenelement
- 75a: Hebelarmelement, Druckstabelement
- 75b: Hebelarmelement, Zugstabelement
- 76a, b: Schwingenelementedrehachse
- 77a, b: Schwingenelementelager
- 78: Greifpratzendrehachse
- 79: Greifpratzenlager
- 80: Hebelarmelementedrehachse
- 81a, b: Hebelarmelementelager
- 82: Kurvenbahn
- 85: geschlossener Betriebszustand
- 86: geöffneter Betriebszustand
- 87: erste Gelenkstellenverlagerungsebene
- 88: zweite Gelenkstellenverlagerungsebene
- 90: einziges Schwingenelement
- 91: Zentraldrehachse

## Patentansprüche

1. Brammenzange (1) zum Greifen einer Bramme (2) mit einer Greifzangenvorrichtung (3) umfassend mindestens zwei sich in Bezug auf eine Längsvertikalebene (50) eines Brammenaufnahmebereichs (51) parallel gegenüberliegende und in Greifrichtung (53, 55) aufeinander zu bewegbare Greifeinrichtungen (12, 13), mittels welchen eine in dem Brammenaufnahmebereich (51) angeordnete Bramme (2) beidseits der Längsvertikalebene (50) greifbar ist, bei welcher jede der Greifeinrichtungen (12, 13) mindestens zwei entlang der Längsvertikalebene (50) voneinander beabstandete Greifpratzen (60, 61, 62, 63) zum Greifen der Bramme (2) umfasst,
wobei
die Greifpratzen (60, 61, 62, 63) mindestens einer der Greifeinrichtungen (12, 13) derart wechselseitig miteinander wirkverbunden an dieser Greifeinrichtung (12, 13) angeordnet sind, dass bei ungleich auf die Greifpratzen (60, 61, 62, 63) quer zur Längsvertikalebene (50) wirkenden Greifkräfte (64, 65) wenigstens eine der Greifpratzen (60, 61, 62, 63) gegenüber der anderen der Greifpratze (60, 61, 62, 63) in ihrer Lage veränderbar ist,
**dadurch gekennzeichnet, dass**
die Greifpratzen (60, 61, 62, 63) zumindest einer der Greifeinrichtungen (12, 13) in oder entlang einer gemeinsamen Horizontalebene (56) verschieblich gelagert gegenüber dieser Greifeinrichtung (12, 13) angeordnet sind.

2. Brammenzange (1) nach Anspruch 1,
**dadurch gekennzeichnet, dass**
die voneinander beabstandeten Greifpratzen (60, 61, 62, 63) mindestens einer der Greifeinrichtungen (12,13) quer zur Längsvertikalebene (50) verschieblich an dieser Greifeinrichtung (12, 13) angeordnet sind.

3. Brammenzange (1) nach Anspruch 1 oder 2,
**dadurch gekennzeichnet, dass**
die voneinander beabstandeten Greifpratzen (60, 61, 62, 63) mindestens einer der Greifeinrichtungen (12, 13) jeweils entlang einer Kurvenbahn (82) verschieblich an dieser Greifeinrichtung (12, 13) angeordnet sind.

4. Brammenzange (1) nach einem der Ansprüche 1 bis 3,
**dadurch gekennzeichnet, dass**
die Greifpratzen (60, 61, 62, 63) mindestens einer der Greifeinrichtungen (12, 13) mehrfach drehbeweglich gegenüber dieser Greifeinrichtung (12, 13) gelagert sind.

5. Brammenzange (1) nach einem der Ansprüche 1 bis 4,
**dadurch gekennzeichnet, dass**
die Greifpratzen (60, 61, 62, 63) mindestens einer der Greifeinrichtungen (12, 13) mittels eines einzigen Schwingenelements (90) oder mittels mehrerer Schwingenelemente (73, 74) an einem Traversenteil (70, 71) dieser Greifeinrichtung (12, 13) drehbar gelagert sind.

6. Brammenzange (1) nach einem der Ansprüche 1 bis 3,
**dadurch gekennzeichnet, dass**
die Greifpratzen (60, 61, 62, 63) mindestens einer der Greifeinrichtungen (12, 13) mittels gelenkig untereinander verbundener Getriebeglieder (72) gelenkig miteinander wirkverbunden sind.

7. Brammenzange (1) nach einem der Ansprüche 1 bis 5,
**dadurch gekennzeichnet, dass**
wenigstens zwei die Greifpratzen (60, 61, 62, 63) tragende Schwingenelemente (73, 74) mindestens einer der Greifeinrichtungen (12, 13) mittels eines relativ zu dieser Greifeinrichtung (12, 13) verlagerbaren Hebelarmelements gelenkig miteinander verbunden sind, wobei das Hebelarmelement als Druckstabelement (75a) oder als Zugstabelement (75b) ausgestaltet ist.

8. Brammenzange (1) nach einem der Ansprüche 1 bis 7,
**dadurch gekennzeichnet, dass**
die Schwingenelemente (73, 74) jeweils an einer Schwingenelementedrehachse (76) eines Schwingenelementelagers (77a, b) an einem Traversenteil (70, 71) einer Greifeinrichtung (12, 13) drehbeweglich gelagert sind, die Greifpratzen (60, 61, 62, 63) jeweils an einer Greifpratzendrehachse (78) eines Greifpratzenlagers (79) an dem jeweiligen Schwingenelement (73, 74) drehbeweglich gelagert sind und das Hebelarmelement (75a, b) jeweils an einer Hebelarmelementedrehachse (80) eines Hebelarmelementelagers (81) an den Schwingenelementen (73, 74) drehbeweglich gelagert ist, wobei das Greifpratzenlager (79) und das Hebelarmelementelager (81a, b) in unterschiedlichen Abständen von dem Schwingenelementelager (77a, b) entfernt an der jeweiligen Greifeinrichtung (12, 13) angeordnet sind.

9. Brammenzange (1) nach Anspruch 8,
**dadurch gekennzeichnet, dass**
die Schwingenelementedrehachse (76a, b), die Greifpratzendrehachse (78) und die Hebelarmelementedrehachse (80) parallel zueinander verlaufend angeordnet sind.

10. Brammenzange (1) nach einem der Ansprüche 1 bis 7,
**dadurch gekennzeichnet, dass**
die Greifeinrichtungen (12, 13) jeweils an einer Gehäuseeinheit (10) der Greifzangenvorrichtung (3) angelenkt angeordnet sind, wobei zwischen der Gehäuseeinheit (10) und den Greifeinrichtungen (12, 13) jeweils ein Parallellenker-Schwenkmechanismus (11) mit mindestens vier Parallellenkereinheiten (14, 15, 16, 17) angeordnet ist.

11. Brammenzange (1) nach Anspruch 10,
**dadurch gekennzeichnet, dass**
jeweils ein Parallellenkerelemente (19) der Parallellenkereinheiten (14, 15, 16, 17) ein Scherenarmelement (20, 21) einer Scherengestelleinheit (4) der Brammenzange (1) umfasst.

12. Verfahren zum Anpassen einer Brammenzange (1) während des Greifens einer konischen oder einer ½-konischen Bramme (2) an deren nicht parallel zueinander verlaufenden Greifseitenflächen (68, 69), bei welchem zwei mit jeweils wenigstens zwei Greifpratzen (60, 61, 62, 63) ausgerüstete Greifeinrichtungen (12, 13) jeweils in Greifrichtung (53, 55) aufeinander zu bewegt werden, um mit den Greifpratzen (60, 61, 62, 63) eine zwischen den zwei Greifeinrichtungen (12, 13) befindliche Bramme (2) beidseits einer Längsvertikalebene (50) eines Brammenaufnahmebereichs (51) zu greifen, **dadurch gekennzeichnet, dass**
die zwei Greifpratzen (60, 61, 62, 63) zumindest entlang der Greifrichtung (53, 53) verschieblich an der diesbezüglichen Greifeinrichtung (53, 55) angeordnet sind.

## Claims

1. Slab tongs (1) for gripping a slab (2), having a gripping tongs apparatus (3) comprising at least two gripping devices (12, 13) which are located parallel to and opposite one another in relation to a longitudinal vertical plane (50) of a slab receiving region (51) and which can be moved towards one another in the gripping direction (53, 55) and by means of which a slab (2) arranged in the slab receiving region (51) can be gripped on both sides of the longitudinal vertical plane (50), in which each of the gripping devices (12, 13) comprises at least two gripping claws (60, 61, 62, 63), spaced apart from one another along the longitudinal vertical plane (50), for gripping the slab (2),
wherein
the gripping claws (60, 61, 62, 63) of at least one of the gripping devices (12, 13) are arranged on this gripping device (12, 13) in a manner mutually operatively connected to one another in such a way that, in the event of gripping forces (64, 65) acting unevenly on the gripping claws (60, 61, 62, 63) transversely to the longitudinal vertical plane (50), the position of at least one of the gripping claws (60, 61, 62, 63) relative to the other of the gripping claws (60, 61, 62, 63) can be varied,
**characterized in that**
the gripping claws (60, 61, 62, 63) of at least one of the gripping devices (12, 13) are arranged in such a way as to be displaceable in or along a common horizontal plane (56) relative to said gripping device (12, 13).

2. Slab tongs (1) according to claim 1, **characterized in that** the spaced-apart gripping claws (60, 61, 62, 63) of at least one of the gripping devices (12, 13) are arranged on said gripping device (12, 13) in such a way as to be displaceable transversely to the longitudinal vertical plane (50).

3. Slab tongs (1) according to claim 1 or 2, **characterized in that** the spaced-apart gripping claws (60, 61, 62, 63) of at least one of the gripping devices (12, 13) are arranged on said gripping device (12, 13) in such a way as to be displaceable in each case along a curved path (82).

4. Slab tongs (1) according to any of claims 1 to 3, **characterized in that** the gripping claws (60, 61, 62, 63) of at least one of the gripping devices (12, 13) are mounted such as to be able to rotate with respect to multiple axes relative to said gripping device (12, 13).

5. Slab tongs (1) according to any of claims 1 to 4, **characterized in that** the gripping claws (60, 61, 62, 63) of at least one of the gripping devices (12, 13) are rotatably mounted by means of a single rocker element (90) or by means of a plurality of rocker elements (73, 74) on a cross-member part (70, 71) of said gripping device (12, 13).

6. Slab tongs (1) according to any of claims 1 to 3, **characterized in that** the gripping claws (60, 61, 62, 63) of at least one of the gripping devices (12, 13) are hingedly connected to one another in an articulated manner by means of transmission members (72) which are connected to one another in an articulated manner.

7. Slab tongs (1) according to any of claims 1 to 5, **characterized in that** at least two rocker elements (73, 74) of at least one of the gripping devices (12, 13), which rocker elements bear the gripping claws (60, 61, 62, 63), are connected to one another in an articulated manner by means of a lever arm element which is movable relative to said gripping device (12, 13), wherein the lever arm element is configured as a pressure rod element (75a) or as a tension rod element (75b).

8. Slab tongs (1) according to any of claims 1 to 7, **characterized in that** the rocker elements (73, 74) are each mounted on a cross-member part (70, 71) of a gripping device (12, 13) in such a way as to be able to rotate about a rocker element rotation axis (76) of a rocker element bearing (77a, b), the gripping claws (60, 61, 62, 63) are each mounted on the respective rocker element (73, 74) in such a way as to be able to rotate about a gripping claw rotation axis (78) of a gripping claw bearing (79), and the lever arm element (75a, b) is in each case mounted on the rocker elements (73, 74) in such a way as to be able to rotate about a lever arm element rotation axis (80) of a lever arm element bearing (81), wherein the gripping claw bearing (79) and the lever arm element bearing (81a, b) are arranged on the respective gripping device (12, 13) at different distances from the rocker element bearing (77a, b).

9. Slab tongs (1) according to claim 8, **characterized in that** the rocker element rotation axis (76a, b), the gripping claw rotation axis (78) and the lever arm element rotation axis (80) are arranged so as to run parallelly to one another.

10. Slab tongs (1) according to any of claims 1 to 7, **characterized in that** the gripping devices (12, 13) are each arranged in an articulated manner on a housing unit (10) of the gripping tongs apparatus (3), wherein in each case a parallel guide rod pivoting mechanism (11) having at least four parallel guide rod units (14, 15, 16, 17) is arranged between the housing unit (10) and the gripping devices (12, 13).

11. Slab tongs (1) according to claim 10, **characterized in that** in each case one parallel guide rod element (19) of the parallel guide rod units (14, 15, 16, 17) comprises a scissors-arm element (20, 21) of a scissors-frame unit (4) of the slab tongs (1).

12. Method for adjusting slab tongs (1) during the gripping of a conical or semi-conical slab (2) on the non-parallel gripping side faces (68, 69) thereof, in which two gripping devices (12, 13), each equipped with in each case at least two gripping claws (60, 61, 62, 63), are moved towards one another in a respective gripping direction (53, 55) so as to grip a slab (2), which is located between the two gripping devices (12, 13), with the gripping claws (60, 61, 62, 63) on both sides of a longitudinal vertical plane (50) of a slab receiving region (51),
**characterized in that**
the two gripping claws (60, 61, 62, 63) are arranged on the respective gripping device (53, 55) in such a way as to be displaceable at least along the gripping direction (53, 53).

## Revendications

1. Tenaille à brames (1) pour la saisie d'une brame (2) par un mécanisme à pince de préhension (3) comprenant au moins deux dispositifs de préhension (12, 13) parallèles opposés par rapport à un plan vertical longitudinal (50) d'une zone de réception de brame (51) et à déplacer l'un vers l'autre dans la direction de saisie (53, 55), au moyen desquels une brame (2) disposée dans la zone de réception de brame (51) peut être saisie de part et d'autre du plan vertical longitudinal (50), chacun des dispositifs de préhension (12, 13) comprenant au moins deux griffes de préhension (60, 61, 62, 63) pour la saisie de la brame (2) espacées l'une de l'autre le long du plan vertical longitudinal (50),
les griffes de préhension (60, 61, 62, 63) d'au moins un des dispositifs de préhension (12, 13) étant disposées contre ledit dispositif de préhension (12, 13) en lui étant raccordées de manière à coopérer mutuellement, de telle manière qu'en cas de forces de préhension (64, 65) agissant inégalement sur les griffes de préhension (60, 61, 62, 63) transversalement au plan vertical longitudinal (50), la position d'au moins une des griffes de préhension (60, 61, 62, 63) peut être modifiée par rapport à l'autre griffe de préhension (60, 61, 62, 63),
**caractérisée en ce que**
les griffes de préhension (60, 61, 62, 63) d'au moins un des dispositifs de préhension (12, 13) sont montés de manière translationellement mobile par rapport audit dispositif de préhension (12, 13) dans ou le long d'un plan horizontal (56) commun.

2. Tenaille à brames (1) selon la revendication 1,
**caractérisée en ce que**
les griffes de préhension (60, 61, 62, 63) espacées l'une de l'autre d'au moins un des dispositifs de préhension (12, 13) sont disposées de manière mobile transversalement au plan vertical longitudinal (50) contre ledit dispositif de préhension (12, 13).

3. Tenaille à brames (1) selon la revendication 1 ou 2,
**caractérisée en ce que**
les griffes de préhension (60, 61, 62, 63) espacées l'une de l'autre d'au moins un des dispositifs de préhension (12, 13) sont disposées de manière mobile chacune le long d'une trajectoire courbe (82) contre ledit dispositif de préhension (12, 13).

4. Tenaille à brames (1) selon l'une des revendications 1 à 3,
**caractérisée en ce que**
les griffes de préhension (60, 61, 62, 63) d'au moins un des dispositifs de préhension (12, 13) sont montées de manière à être multiplement rotatives par rapport audit dispositif de préhension (12, 13).

5. Tenaille à brames (1) selon l'une des revendications 1 à 4,
**caractérisée en ce que**
les griffes de préhension (60, 61, 62, 63) d'au moins un des dispositifs de préhension (12, 13) sont montées de manière à être rotatives au moyen d'un seul élément oscillant (90) ou de plusieurs éléments oscillants (73, 74) contre une pièce de traverse (70, 71) dudit dispositif de préhension (12, 13).

6. Tenaille à brames (1) selon l'une des revendications 1 à 3,
**caractérisée en ce que**
les griffes de préhension (60, 61, 62, 63) d'au moins un des dispositifs de préhension (12, 13) sont raccordées par articulation de manière à coopérer l'une avec l'autre au moyen d'éléments de transmission (72) raccordés de manière articulée entre eux.

7. Tenaille à brames (1) selon l'une des revendications 1 à 5,
**caractérisée en ce qu'**
qu'au moins deux éléments oscillants (73, 74), d'au moins un des dispositifs de préhension (12, 13), supportant les griffes de préhension (60, 61, 62, 63) sont raccordés par articulation l'un avec l'autre au moyen d'un élément à bras de levier mobile par rapport audit dispositif de préhension (12, 13), l'élément à bras de levier étant réalisé comme élément à barre de poussée (75a) ou comme élément à barre de traction (75b).

8. Tenaille à brames (1) selon l'une des revendications 1 à 7,
**caractérisée en ce que**
les éléments oscillants (73, 74) sont montés chacun de manière rotative contre un axe de rotation d'élément oscillant (76) d'un palier d'élément oscillant (77a, b) sur une pièce de traverse (70, 71) d'un dispositif de préhension (12, 13), les griffes de préhension (60, 61, 62, 63) sont montées chacune de manière rotative contre un axe de rotation de griffe de préhension (78) d'un palier de griffe de préhension (79) sur l'élément oscillant (73, 74) correspondant, et l'élément à bras de levier (75a, b) est monté de manière rotative contre un axe de rotation d'élément à bras de levier (80) d'un palier d'élément à bras de levier (81) sur les éléments oscillants (73, 74), le palier de griffe de préhension (79) et le palier d'élément à bras de levier (81a, b) étant disposés contre le dispositif de préhension (12, 13) à espacements différents par rapport au palier d'élément oscillant (77a, b).

9. Tenaille à brames (1) selon la revendication 8,
**caractérisée en ce que**
l'axe de rotation d'élément oscillant (76a, b), l'axe de rotation de griffe de préhension (78) et l'axe de rotation d'élément à bras de levier (80) sont parallèles entre eux.

10. Tenaille à brames (1) selon l'une des revendications 1 à 7,
**caractérisée en ce que**
les dispositifs de préhension (12, 13) sont articulés chacun sur une unité de boîtier (10) du mécanisme à pince de préhension (3), un mécanisme de pivotement à bielles parallèles (11) étant disposé avec au moins quatre unités de bielles parallèles (14, 15, 16, 17) entre l'unité de boîtier (10) et les dispositifs de préhension (12, 13).

11. Tenaille à brames (1) selon la revendication 10,
**caractérisée en ce**
**qu'**un élément à bielles parallèles (19) des unités de bielles parallèles (14, 15, 16, 17) comprend un élément à bras de ciseau (20, 21) d'une unité de ciseau (4) de la tenaille à brames (1).

12. Procédé d'ajustement d'une tenaille à brames (1) pendant la saisie d'une brame (2) conique ou demi-conique par ses surfaces de préhension latérales (68, 69) non parallèles entre elles, où deux dispositifs de préhension (12, 13) pourvus chacun d'au moins deux griffes de préhension (60, 61, 62, 63) sont déplacés l'un vers l'autre dans la direction de saisie (53, 55) pour saisir au moyen des griffes de préhension (60, 61, 62, 63) une brame (2) s'étendant de part et d'autre d'un plan vertical longitudinal (50) d'une zone de réception de brame (51) entre les deux dispositifs de préhension (12, 13),
**caractérisé en ce que**
les deux griffes de préhension (60, 61, 62, 63) sont disposées de manière mobile contre le dispositif de préhension (12, 13) correspondant au moins le long de la direction de saisie (53, 53).
